# FASCICULE DE BREVET EUROPEEN

(11) **EP 2 500 481 B1**
(45) Date de publication et mention de la délivrance du brevet: **25.06.2014**
(21) Numéro de dépôt: 12159992.2
(22) Date de dépôt: 16.03.2012
(51) Int. Cl.: E04B 5/26

(54) **Entrevous de coffrage de planchers, en matériau plastique alvéolaire**
Verschalungsblindboden aus Plastikmaterial mit Wabenstruktur für Decken
Infilling formwork elements for floors, made of foamed plastic material

(30) Priorité: 18.03.2011 FR 1152259
(43) Date de publication de la demande: 19.09.2012
(73) Titulaire: PLACOPLATRE, 92150 Suresnes (FR)
(72) Inventeur:
(74) Mandataire: Neuviale, Bertrand

(56) Documents cités:
- EP-A- 0 288 385
- EP-A- 1 371 792
- FR-A1- 2 606 323
- FR-A1- 2 871 489

## Description

La présente invention se rapporte au domaine des entrevous de coffrage de planchers, en matériau plastique alvéolaire.

Pour une bonne isolation thermique des bâtiments, il est connu, pour la réalisation d'un plancher, de prévoir des solives longitudinales, espacées entre elles, et de combler l'espace entre les solives par des entrevous (également appelés « hourdis ») en polystyrène positionnés entre ces dernières et prenant appui sur ces dernières. Les entrevous sont alignés longitudinalement pour couvrir l'espace entre les solives sur l'ensemble de leur longueur. Les solives sont par exemple en béton.

Une chape de béton est ensuite coulée sur l'ensemble étanche formé par les solives et les entrevous, de façon à former le plancher. Les entrevous forment ainsi des éléments de coffrage du béton tout en assurant une bonne isolation thermique et acoustique du plancher obtenu. Les entrevous sont en effet prévus pour ne pas être retirés.

FR-A-2 872 187et FR-A-2 871 489, qui comprend toutes les caractéristiques du préambule de la revendication 1, décrivent des exemples d'entrevous de coffrage de planchers, en polystyrène expansé.

Plus précisément, les entrevous décrits dans le document FR-A-2871489 présentent à leurs extrémités latérales opposées respectivement deux béquets opposés d'appui vertical sur les solives. Les béquets s'étendent sur toute la longueur de l'entrevous, qui est de section identique sur l'ensemble de sa longueur.

La partie inférieure de chaque béquet est définie par une feuillure longitudinale, c'est-à-dire une entaille sensiblement à angle droit, formée dans l'entrevous sur toute sa longueur.

La feuillure définit ainsi une face horizontale d'appui vertical sur une solive, laquelle face horizontale appartient au béquet d'appui, et une face verticale d'appui horizontal sur la même solive, laquelle face verticale est située immédiatement sous le béquet d'appui.

Sous la feuillure, d'un côté de l'entrevous, peut s'étendre, comme décrit dans FR-A-2 871 489, une languette destinée à couvrir la face inférieure de la solive. La languette forme une extension latérale de l'entrevous par rapport au béquet correspondant.

Un inconvénient de ces entrevous est, qu'étant réalisés dans une matière relativement fragile, ils sont relativement fragiles et peuvent rompre lors de la coulée de la chape de béton s'ils ne sont pas suffisamment dimensionnés.

Une solution peut être d'augmenter les dimensions des béquets d'appui mais cette solution n'est pas satisfaisante, les dimensions de l'entrevous étant généralement imposées.

Une autre solution pourrait être d'augmenter la densité du matériau de l'entrevous, mais cela augmenterait également son coût.

FR-A-2 871 489 enseigne d'intégrer des éléments de renfort dans des cavités ménagées dans le corps de l'entrevous. En plus d'être coûteuse, cette solution n'est cependant toujours pas entièrement satisfaisante du point de vue de la résistance mécanique en charge verticale de l'entrevous.

Un aspect de l'invention concerne un entrevous de coffrage de plancher selon la revendication 1, dont le corps est en matériau plastique alvéolaire, l'entrevous étant délimité par une face supérieure, une face inférieure et quatre faces joignant la face supérieure et la face inférieure, dont deux faces transversales opposées et deux faces latérales opposées,
au moins l'une des faces latérales délimitant un béquet latéral d'appui vertical de l'entrevous sur une solive de support,
l'entrevous présentant sur la ou chaque face latérale délimitant un béquet latéral d'appui, une entaille longitudinale en coin, par exemple un entaille à angle droit, formant deux faces contigües :
- une face d'appui vertical sur la solive de support correspondante et délimitant la partie inférieure du béquet latéral d'appui respectif ; et
- sous le béquet latéral d'appui, une face d'appui horizontal sur la même solive de support,
dans lequel l'entrevous présente, pour la ou chaque face latérale délimitant un béquet latéral d'appui, au moins une fente longitudinale interne ouverte et non traversante s'étendant respectivement depuis ladite face latérale au niveau de la partie inférieure de la face d'appui horizontal ou sous la face d'appui horizontal, vers l'intérieur du corps de l'entrevous.

Suivant des modes particuliers de réalisation, l'entrevous comporte l'une ou plusieurs des caractéristiques suivantes, prise(s) isolément ou suivant toutes les combinaisons techniquement possibles :
- la ou chaque fente a une géométrie et une position adaptées pour qu'une augmentation de la charge verticale sur la face supérieure de l'entrevous, notamment sur la portion centrale de la face supérieure, induise un écartement des faces opposées d'appui horizontal lorsque l'entrevous est en appui sur les solives de support ;
- la ou chaque fente présente une portion dont au moins une inclinaison locale est comprise entre 0° et 60° par rapport à l'horizontale, par exemple une fente de section transversale courbe ou droite ;
- la ou chaque fente est ouverte sur toute la longueur de l'entrevous, d'une face transversale à l'autre ;
- la ou chaque fente est ouverte sur une largeur inférieure ou égale 5mm ;
- la ou chaque fente est ouverte sur une profondeur maximale d'au moins 20mm, de préférence sur une profondeur d'au moins 50mm ;
- ladite face d'appui vertical et ladite face d'appui horizontal sont planes et forment entre elles un angle entre 60° et 120° ;
- la ou chaque face d'appui vertical est horizontale et/ou la ou chaque face d'appui horizontal est verticale ;
- l'entrevous présente une languette faisant saillie latéralement par rapport au béquet latéral correspondant, et destinée à s'insérer sous la solive de support sur laquelle ledit béquet latéral vient prendre appui ;
- la bouche de la ou chaque fente étant au niveau de la languette ou au-dessus de la languette ou de préférence au niveau de l'arrête formée à la jonction de la languette et de ladite face verticale d'appui horizontal, du côté de la languette et/ou du côté opposé à la languette ;
- l'entrevous comprend deux béquets latéraux opposés d'appui, l'entrevous présentant ladite feuillure et ladite fente sur chacune des deux faces latérales opposées ;
- le matériau plastique alvéolaire a une masse volumique comprise entre 10 et 50kg/m³ ;
- le matériau plastique alvéolaire a un module d'Young compris entre 0,5 MPa et 10 MPa ;
- l'entrevous est intégralement constitué de matériau plastique alvéolaire ;
- le matériau plastique alvéolaire est un polystyrène expansé ;
- l'entrevous est dépourvu d'éléments de renfort, par exemple rapportés sur le corps de l'entrevous ou insérés dans le corps de l'entrevous.

L'entrevous présente l'avantage d'avoir une bonne résistance en charge verticale et un coût de fabrication relativement faible.

La présence des fentes et leur positionnement au niveau des faces d'appui horizontal ou sous ces dernières, permettent de reprendre les efforts de charge verticale exercés sur la face supérieure de l'entrevous par appui horizontal des faces dites verticales sur les solives. Les contraintes sont ainsi transférées des béquets d'appui vers les faces d'appui horizontal, ce qui réduit les contraintes de cisaillement dans l'entrevous. La résistance à la rupture en charge de l'entrevous s'en trouve améliorée.

Lors d'essais, il a été constaté que la rupture ne s'amorçait plus au niveau des béquets d'appui, mais dans la partie centrale de l'entrevous, là où la quantité de matière est la plus importante, ce qui indique une résistance en charge optimale de l'entrevous.

Des fentes fines et profondes se sont avérées conduire à de bons résultats.

En cas de présence d'une languette, la fente pourra avantageusement partir de l'arrête joignant ladite face d'appui horizontal et la languette, c'est-à-dire de l'extrémité inférieure de la face d'appui horizontal.

Selon un autre aspect de l'invention, l'invention concerne un procédé selon la revendication 8 de fabrication d'un entrevous tel que décrit ci-dessus.

Suivant des modes particuliers de réalisation, le procédé présente l'une ou plusieurs des caractéristiques suivantes, prise(s) isolément ou suivant toutes les combinaisons techniquement possibles :
- la ou chaque fente est découpée dans le corps de l'entrevous, par exemple au moyen d'un fil ;
- la ou chaque fente est formée par moulage dans le corps de l'entrevous, par exemple au moyen d'un moule muni d'un ou plusieurs tiroirs amovibles propres à former la ou chaque fente et à être retirés pour faciliter le démoulage ;

Un autre aspect de l'invention concerne un procédé de construction d'un plancher selon la revendication 10 comprenant une étape de mise en place d'entrevous sur des solives de support pour former un coffrage étanche, et un étape de coulée d'une chape de béton sur le coffrage ainsi formé.

Suivant un mode particulier de réalisation de la fabrication du plancher, la ou chaque face d'appui vertical d'au moins certains des entrevous est en appui sur une face horizontale de la solive de support correspondante et la ou chaque face d'appui horizontal positionnée en regard d'une face verticale de la même solive de support.

L'utilisation d'un fil pour former la fente est particulièrement avantageuse en cas de découpe de l'entrevous par un fil dans un bloc de matériau plastique alvéolaire. Ce procédé permet en effet de ne pas augmenter le coût de fabrication de manière significative pour la réalisation des fentes. En outre, ce procédé est avantageux pour former une fente fine et profonde.

Selon un autre aspect il est prévu un procédé de construction d'un plancher utilisant les entrevous décrits ci-dessus.

A noter qu'on entend, dans tout le texte, par « fente » une cavité débouchante délimitant une bouche longue et étroite. La fente a préférentiellement une bouche aux bords rectilignes et parallèles. Dans tous les cas, la longueur de la bouche de la fente est très supérieure à sa largeur, au moins dix fois supérieure.

On entend par « longitudinale » que la fente a une étendue longitudinale plus importante que son étendue transversale, la référence de longitudinalité étant la longueur de l'entrevous, laquelle longueur de l'entrevous s'entend comme la direction parallèle à l'axe longitudinal des solives. Sauf en cas de troncature de l'entrevous, la longueur de l'entrevous est également la plus grande des trois dimensions de l'entrevous.

On entend par « fente ouverte » une fente non remplie, c'est-à-dire qu'aucun élément rapporté n'est présent dans la fente ou, si un élément rapporté emplit partiellement la fente, seul est considéré comme fente ouverte la partie restante de la fente.

A noter également qu'appui « vertical » ou « horizontal » doit s'entendre de façon large et non de façon stricte. Un appui « vertical » a une composante verticale plus importante que la composante horizontale et un appui « horizontal » une composante horizontale plus importante. Ces termes s'entendent des charges s'exerçant dans la configuration d'utilisation de l'entrevous. La référence d'horizontalité est l'axe longitudinal des solives et donc également la longueur de l'entrevous, dans tout le texte.

On entend ainsi par « face horizontale » et « face verticale » respectivement une face sensiblement horizontale et une face sensiblement verticale une fois l'entrevous en position sur les solives.

Les définitions ci-dessus sont valables dans tout le texte.

L'invention sera mieux comprise à la lecture de la description qui va suivre, fournie uniquement à titre d'exemple, et faite en référence aux dessins annexés, sur lesquels :
- la figure 1 est une vue schématique en perspective partielle de deux entrevous disposés sur des solives ;
- la figure 2 est une vue schématique en coupe de l'entrevous central de la figure 1, avec en trait pointillé la ligne de rupture de l'entrevous en charge verticale ;
- les figures 3 à 6 illustrent des exemples de réalisation d'entrevous ; et
- les figures 7 et 8 illustrent des résultats de calculs numériques pour un profil de fente analogue à celui de la figure 2.

Pour plus de lisibilité, les numéros de référence n'ont pas été repris sur tous les dessins.

Comme illustré sur la figure 1, les entrevous 1 sont utilisés pour réaliser des planchers de bâtiments, notamment les planchers entre étages.

A cet effet, les entrevous 1 sont alignés longitudinalement entre des solives longitudinales 4 de support parallèles entre elles, lesquelles sont par exemple en béton.

Les entrevous 1 sont plus particulièrement entre chaque paire de solives 4 adjacentes et reposent à leurs extrémités latérales opposées sur les deux solives 4 respectives. Ils sont alignés longitudinalement entre les solives 4 et forment ainsi avec ces dernières un coffrage étanche sur lequel une chape de béton (non représentée) est ensuite coulée.

Les entrevous 1 sont destinés à ne pas être retirés. Ils contribuent à l'isolation thermique et acoustique du plancher, lequel comprend ainsi les entrevous 1, les solives 4 de support et la chape.

En variante, le matériau de la chape n'est pas un béton. D'une manière générale, la chape est dans un matériau de tout type adapté, par exemple, une chape anhydrite.

En variante également, les solives 4 ne sont pas en béton. Elles sont par exemple métalliques ou dans un matériau de tout type adapté.

La figure 2 illustre plus en détail une section transversale d'un entrevous 1, lequel a dans cet exemple une section transversale constante sur l'ensemble de sa longueur. Il s'agit en effet d'un entrevous formé par découpe dans un bloc de matériau plastique alvéolaire et ce procédé implique généralement des sections transversales identiques.

En variante néanmoins, par exemple si l'entrevous 1 est formé par moulage, ses sections transversales sont par exemple différentes, notamment du fait de la présence éventuelle de cavités dans la partie centrale.

Les entrevous 1 formant le plancher sont identiques et seul l'un d'entre eux est donc décrit. A noter cependant, que les entrevous 1 situés aux extrémités longitudinales d'une ligne d'entrevous 1 peuvent bien entendu être tronqués.

L'entrevous 1 est en matériau plastique alvéolaire, c'est-à-dire que son corps est en matériau plastique alvéolaire, ce qui n'exclut pas la présence d'autres matériaux rapportés sur ou présents dans l'entrevous 1.

Dans les exemples illustrés, l'entrevous 1 est néanmoins intégralement constitué de matériau plastique alvéolaire, c'est-à-dire que l'entrevous 1 est notamment dépourvu d'éléments de renfort, par exemple rapportés sur le corps de l'entrevous 1 ou insérés dans le corps de l'entrevous 1.

L'entrevous 1 est délimité par une face supérieure 10A, une face inférieure 10B opposée et quatre faces 10C, 10D, 10E, 10F joignant la face supérieure 10A et la face inférieure 10B, dont deux faces latérales opposées 10C, 10D et deux faces transversales opposées 10E, 10F.

La face supérieure 10A a une section transversale en forme trapézoïdale, plus généralement une section transversale convexe vers le haut.

En variante, la face supérieure 10A a néanmoins une géométrie de tout type adapté.

La face inférieure 10B est plane. Elle a cependant en variante une géométrie de tout type adapté.

Les faces transversales 10E et 10F illustrées sur la figure 1 sont planes. En variante, notamment dans le cas d'un entrevous moulé, elles sont par exemple pourvues de reliefs mâles et /ou femelles d'emboîtement avec un entrevous longitudinalement adjacent. Elles ont d'une manière générale une géométrie de tout type adapté.

L'entrevous présente à chaque extrémité latérale un béquet latéral 12 d'appui sur une solive 4. La face latérale correspondante 10C, 10D, délimite le béquet latéral 12.

Dans la suite de la description, « le béquet » fait référence à chaque béquet ou au seul béquet s'il n'en existe qu'un seul.

Le béquet 12 illustré s'étend sur toute la longueur de l'entrevous 1. En variante néanmoins, le béquet 12 a par exemple une longueur inférieure à celle de l'entrevous 1.

A noter qu'on ne tient pas compte, pour la longueur de l'entrevous, de reliefs mâles éventuels présents aux extrémités longitudinales pour s'emboîter avec les entrevous adjacents.

Le béquet 12 présente une face supérieure 14 sensiblement horizontale, une face 16 d'appui horizontal sur la solive 4, sensiblement verticale, et une face inférieure 18 d'appui vertical sur la solive 4, sensiblement horizontale.

En variante, le béquet 12 a cependant une géométrie différente. Il s'agit, d'une manière générale, d'un béquet 12 d'appui dont le contour est de tout type adapté pour un appui vertical sur la solive 4.

Une feuillure longitudinale 20 ménagée dans l'entrevous 1 sur toute la longueur du béquet 12, définit deux faces contigües : la face inférieure 18 du béquet 12 et une face 22 d'appui horizontal sur la solive 4, sensiblement verticale et située sous le béquet 12.

Une « feuillure » s'entend d'une entaille à angle droit. En variante, il ne s'agit pas d'une feuillure au sens strict mais d'une entaille en coin dont l'angle est obtus ou aigu. D'une manière générale, il s'agit donc d'une entaille longitudinale en coin, c'est-à-dire en prisme triangulaire.

Dans sa partie inférieure, l'entrevous 1 présente en outre une languette inférieure 24 faisant saillie latéralement par rapport au béquet latéral 12, et destinée à s'insérer sous la solive de support 4 sur laquelle ledit béquet latéral vient prendre appui, comme l'illustre sur la figure 1.

La languette 24 assure l'isolation sous la solive 4.

La languette 24, comme illustré, n'est prévue que d'un côté de l'entrevous 1, pour faciliter la mise en place sur les solives 4.

Du côté opposé, l'entrevous 1 présente avantageusement un logement femelle 26 de réception de la languette 24 (voir figure 3 pour la référence 26), par exemple formé comme illustré sur les figures 1 à 6 par une feuillure sous la face 22 d'appui horizontal, de façon à assurer une bonne isolation à la jonction entre la languette 24 et l'entrevous latéralement adjacent. A cet effet, la face inférieure 24B de la languette 24 prolonge la face inférieure 10B de la portion centrale de l'entrevous 1, laquelle est plane. En outre, de façon avantageuse la face supérieure 24A et la face latérale 24C de la languette 24 sont conformées pour contacter respectivement la face supérieure 26A et la face latérale 26D du logement femelle 26, de préférence sur l'ensemble de leur surface (voir figure 1).

En variante, l'entrevous ne présente pas de logement femelle 26 et la languette 24 est par exemple destinée à s'étendre en regard de la face 22 d'appui horizontal de l'entrevous latéralement adjacent.

En variante également, l'entrevous ne possède pas de languette 24.

D'une manière générale cependant, l'entrevous 1 présente une ou plusieurs fentes longitudinales 30 ouvertes et non traversantes s'étendant respectivement depuis ladite face latérale 10C, 10D au niveau de la face 22 d'appui horizontal ou sous la face 22 d'appui horizontal, vers l'intérieur du corps de l'entrevous 1. L'entrevous central de la figure 1 en possède deux. L'entrevous situé à droite sur la figure n'en possède pas, pour mieux mettre en évidence la présence des fentes sur l'entrevous central.

En cas de présence d'une languette 24, comme illustré, la bouche de la ou chaque fente 30 est au niveau de la languette 24 ou au-dessus de la languette 24 ou encore, de façon préférée, au niveau de l'arrête 32 (voir référence sur la figure 3) formée à la jonction de la languette 24 et de ladite face 22 d'appui horizontal de la feuillure 20, comme réalisé dans les exemples des figures 1 à 6.

Sur les figures 2, 5 et 6, deux fentes 30 sont prévues avec leur bouches respectivement du côté de la languette 24 et du côté opposé, plus particulièrement s'étendant suivant l'arrête 32 de jonction de la languette 24 et suivant l'arrête 34 du coin du logement femelle 26.

Comme visible sur la figure1, les fentes 30 s'étendent suivant toute la longueur de l'entrevous. Elles débouchent ainsi également sur les faces transversales 10E et 10F. En variante néanmoins, les fentes ne s'étendent pas sur toute la longueur de l'entrevous mais par exemple sur seulement une partie de la longueur de l'entrevous. D'une manière générale, les fentes 30 sont longitudinales, c'est-à-dire que leur étendue longitudinale est plus importante que leur étendue transversale. Elles sont en outre plus longues que profondes.

Comme illustré également sur la figure 1, les fentes 30 illustrées sont délimitées par des faces parallèles de l'entrevous. Sur les figures 1 à 6, les fentes 30 sont plus particulièrement des prismes, plus particulièrement des parallélépipèdes rectangles pour les figures 1 à 4.

Sur les figures 3 et 4, une fente 30 n'est prévue que du côté opposé à la languette 24, plus particulièrement avec la bouche de la fente 30 suivant l'arrête 34 du coin du logement femelle 26.

Dans tous les exemples, les fentes 30 ont une largeur d'1mm.

La largeur de la fente est la distance entre les bords longitudinaux de la fente.

Plus généralement, la ou chaque fente 30 a par exemple mais non nécessairement une largeur inférieure ou égale à 5mm.

La largeur de la fente 30 est par exemple, mais non nécessairement, constante sur l'ensemble de sa profondeur et/ou de sa longueur. On entend par largeur la largeur maximale de la fente.

Dans les exemples des figures 2 et 5, les deux fentes 30 ont une profondeur d'environ 15cm. Sur la figure 3, la fente a une profondeur d'environ 30cm. Sur la figure 4, la profondeur est d'environ 10cm tandis qu'elle est de 15cm dans les exemples des figures 5 et 6.

D'une manière générale, la ou chaque fente 30 a par exemple mais non nécessairement une profondeur d'au moins 2cm, de préférence d'au moins 5cm.

La profondeur de la fente 30 est par exemple, mais non nécessairement constante, sur l'ensemble de la longueur de la fente 30. On entend par profondeur la profondeur maximale.

Sur la figure 2, les fentes 30 ont des sections transversales droites et horizontales, de même que l'unique fente 30 de la figure 3.

La fente 30 de la figure 4 est de section droite et inclinée par rapport à l'horizontale d'environ 45°.

Les deux fentes 30 de la figure 5 présentent chacune une portion proximale de section droite et horizontale. On entend par portion « proximale » une portion située près de la bouche de la fente 30.

La ou chaque fente 30 peut également présenter une section transversale non rectiligne, comme illustré sur la figure 5, dont la fente 30 située à gauche sur la figure présente une portion de section en arc de cercle.

Comme illustré par l'autre fente 30 de la figure 5 et par les deux fentes de la figure 6, la fente 30 peut présenter différentes sections droites inclinées entre elles, notamment une section proximale droite horizontale (figure 5) ou inclinée vers le bas (figure 6), une section droite intermédiaire à 45° (figure 5) et une section droite distale horizontale (figure 5) ou par exemple inclinée vers le haut (figure 6).

D'une manière générale, la ou chaque fente 30 présente par exemple mais non nécessairement une portion de section transversale droite, par exemple horizontale et/ou par exemple proximale.

A noter qu'une fente de section transversale droite correspond à une fente pallélépipédique dans le cas d'une section transversale constante de la fente 30 sur l'ensemble de sa longueur.

Dans le cas d'une portion de section droite, elle est d'une manière générale orientée avec un angle valant entre 0° et 60° bornes comprises, par rapport à l'horizontale.

Dans le cas de la portion en arc de cercle de la figure 5, à noter que l'inclinaison locale en tout point de la fente est compris entre 0° et 60°. Il s'agit d'une manière générale d'une fente possédant une portion courbe avec une inclinaison totale, par exemple en au moins un point, par exemple en tout point, comprise entre 0° et 60° par rapport à l'horizontale.

En cas de présence de deux fentes opposées, comme sur les figures 2, 5 et 6, les fentes 30 ont de préférence une largeur et une profondeur sensiblement identiques mais ne sont pas nécessairement symétriques, comme l'illustre la figure 5.

D'une manière générale, la ou chaque fente 30 a une géométrie et une position adaptées pour qu'une augmentation de la charge verticale sur la face supérieure 10A de l'entrevous 1, notamment sur la portion centrale de la face supérieure 10A, induise un écartement des faces opposées 10C, 10D d'appui horizontal lorsque l'entrevous 1 est en appui sur les solives 4.

Le corps de l'entrevous 1 est constitué de polystyrène expansé (PSE). Plus généralement, il s'agit d'un matériau en matériau plastique alvéolaire de tout type adapté, par exemple en polyuréthanne (PU) ou en polystyrène extrudé (XPS).

D'une manière générale, le matériau plastique alvéolaire a une masse volumique comprise entre 10 et 50kg/m³.

D'une manière générale également, le matériau plastique alvéolaire a un module d'Young compris entre 0,5 MPa et 10 MPa.

Dans les exemples illustrés, le corps de l'entrevous est plein, à l'exception des fentes, c'est-à-dire qu'il ne possède pas d'autres cavités que les fentes. Ceci est par exemple le cas d'un entrevous obtenu par découpe dans un bloc.

En variante néanmoins, par exemple en cas d'obtention par moulage, des cavités, par exemple longitudinales pourront être prévues, par exemple dans le but d'économiser de la matière dans la portion centrale de l'entrevous.

Le procédé de fabrication des entrevous des figures 1 à 6 va maintenant être décrit.

Trois procédés de formation possibles du corps sont par exemple le découpage dans un bloc de matière, le moulage ou l'extrusion.

Le découpage, par exemple le découpage au fil, par exemple au fil chaud, est particulièrement avantageux en ce qu'il permet une réalisation de la ou chaque fente pour un coût supplémentaire relativement faible. Il s'agit d'une manière générale d'une découpe de tout type adapté, par exemple au fil, au fil oscillant, au fil chaud oscillant, à la scie, ou encore par usinage.

Dans le cas d'un moulage, des tiroirs amovibles sont par exemple prévus pour être enfoncés dans le moule et assurer ainsi la formation des fentes puis retirés de l'intérieur du moule avant le démoulage de l'entrevous pour faciliter ce démoulage.

Selon un autre aspect de l'invention, il s'agit d'un procédé de construction d'un plancher comprenant une étape de mise en place des entrevous 1 sur des solives 4 pour former un coffrage étanche, et un étape de coulée d'une chape de béton ou d'un matériau de tout type adapté sur le coffrage ainsi formé.

La ou chaque face 18 d'appui vertical des entrevous 1 est en appui sur une face horizontale de la solive 4 correspondante et la ou chaque face 20 d'appui horizontal positionnée en regard d'une face verticale de la même solive 4.

En cas de présence d'une languette 24 sur les entrevous, la languette 24 de chaque entrevous 1 est configurée pour être jointive avec l'entrevous identique latéralement adjacent du côté de la languette 24 (et bien entendu avec les éventuels entrevous longitudinalement adjacents) de sorte que les entrevous délimitent ensemble une face inférieure sensiblement continue sous les solives 4.

### ESSAIS

Comparatif des valeurs de Résistance au test de Poinçonnement Flexion (RPF) entre des entrevous sans fentes nommés "standard", et des entrevous « avec fentes » ne différant des entrevous « standards » que par la présence de fentes telles qu'illustrées sur la figure 2.

Les deux fentes sont réalisées par découpe au fil chaud sur une profondeur d'environ 150mm et avec une largeur de 3 à 4 mm.

Vingt-quatre entrevous, dont douze « standard » et douze « avec fentes » ont été découpés dans un même bloc de polystyrène expansé, les « standard » dans la moitié inférieure du bloc et les « avec fentes » dans la moitié supérieure.

L'échantillonnage est réalisé sur la longueur du bloc, divisé en trois parties, deux parties d'extrémités longitudinales et une partie centrale :
- 2 x 4 entrevous (bas / haut) extrémité 1 du bloc:
   B1 h1, B1 h2, B1 h3, B1 h4, B1 b1, B1b2, B1b3 et B1b4
- 2 x 4 entrevous ( bas / haut ) partie centrale du bloc :
   Mh1, Mh2, Mh3, Mh4, Mb1, Mb2, Mb3 et Mb4
- 2 x 4 entrevous ( bas / haut ) extrémité 2 du bloc :
   B2h1, B2h2, B2h3, B2h4, B2b1, B2b2, B2b3 et B2b4

Les essais ont porté sur :
- la détermination de la masse volumique ; et
- des essais de poinçonnement-flexion sur un appareil CTI

### (Machine d'essais hydraulique commercialisée par la société 3R)

La mesure de la masse volumique a pour but de permettre de s'assurer que les entrevous « avec fentes » sont au moins aussi résistants que les entrevous « standards » à masse volumique identique ou inférieure.

De précédents tests avaient montré que les entrevous « avec fentes » étaient plus résistants mais les résultats difficilement interprétables de façon sure car les entrevous « avec fentes » avaient une masse volumique supérieure.

La masse volumique était ici plus faible dans la moitié inférieure du bloc.

Pour les essais, chaque languette a été découpée. Cela n'a pas d'influence sur l'interprétation qui peut être faite des résultats.

L'application de la force était de 10daN/s et la détection de rupture à 30%.

Les résultats sont présentés dans le tableau 1 ci-dessous.

**Tableau 1**

| **Réf.** | **Profil** | **MV (g/l)** | **RPF ( daN )** | **Rupture** |
|---|---|---|---|---|
| B1b1 | standard | 17,71 | 115,2 | becquet |
| B1h1 | Avec fentes | 16,99 | 156,3 | sous-face |
| B1b2 | standard | 17,35 | 105,2 | becquet |
| B1h2 | Avec fentes | 16,43 | 146,2 | sous-face |
| B1b3 | standard | 17,40 | 124,4 | becquet |
| B1h3 | Avec fentes | 16,29 | 122,3 | becquet |
| B1b4 | standard | 17,83 | 107,2 | becquet |
| B1h4 | Avec fentes | 16,73 | 129,2 | sous-face |
| | | | | |
| Mb1 | standard | 17,50 | 103,9 | becquet |
| Mh1 | Avec fentes | 16,15 | 132,1 | sous-face |
| Mb2 | standard | 17,43 | 105,0 | becquet |
| Mh2 | Avec fentes | 16,12 | 129,6 | sous-face |
| Mb3 | standard | 17,39 | 103,4 | becquet |
| Mh3 | Avec fentes | 16,19 | 131,1 | sous-face |
| Mb4 | standard | 17,57 | 108,7 | becquet |
| Mh4 | Avec fentes | 16,16 | 129,5 | sous-face |
| | | | | |
| B2b1 | standard | 17,42 | 116,4 | becquet |
| B2h1 | Avec fentes | 17,33 | 154,3 | sous-face |
| B2b2 | standard | 17,16 | 127,5 | becquet |
| 2h2 | Avec fentes | 16,77 | 137,7 | sous-face |
| B2b3 | standard | 17,14 | 135,7 | becquet |
| B2h3 | Avec fentes | 16,64 | 137,7 | sous-face |
| B2b4 | standard | 17,23 | 106,0 | becquet |
| B2h4 | Avec fentes | 16,57 | 137,5 | sous-face |

A noter qu'une rupture « sous-face » signifie une rupture dans la partie centrale de l'entrevous, dont l'amorce se situe par exemple au niveau de l'extrémité distale de la fente ou à proximité.

La résistance moyenne et la masse volumique moyenne sont calculées pour chaque type d'entrevous dans le tableau 2 ci-dessous.

**Tableau 2**

| | | | |
|---|---|---|---|
| RPF moyenne profil standard ( daN ) | 113,2 | MV moy = | 17,43 |
| RPF moyenne profil avec fentes ( daN ) | 137,0 | MV moy = | 16,53 |

L'écart-type pour la résistance RPF est d'environ 10. Les écarts de résistance à la rupture sont donc significatifs d'un point de vue statistique.

En outre, on peut constater que la résistance minimale est clairement augmentée dans l'entrevous « avec fentes », et ce malgré une masse volumique plus faible des entrevous avec « fentes » ayant fait l'objet de ces essais.

Rapporté à la masse volumique, l'écart relatif entre la résistance en rupture des entrevous « standard » et la résistance en rupture des entrevous « avec fentes » est encore plus important.

Les figures 7 et 8 illustrent quant à elles la validation de ces résultats par calcul numérique en 2D par éléments finis (réalisé avec le logiciel Acord 2D, avec l'hypothèse déformations planes, validée par calcul 3D préliminaire). La figure 7 correspond à un entrevous « standard » et la figure 8 à un entrevous « avec fentes ».

On observe :
- une diminution de la concentration de contraintes sur la jonction béquet-face d'appui horizontal ;
- une augmentation de la concentration de contraintes sur la face d'appui horizontal, allégeant ainsi la charge sur le béquet
- une concentration de contraintes à l'extrémité distale de la fente, amorce de rupture et justifiant ainsi le nouveau profil de rupture observé.

## Revendications

1. Entrevous (1) de coffrage de plancher, dont le corps est en matériau plastique alvéolaire, l'entrevous (1) étant délimité par une face supérieure (10A), une face inférieure (10B) et quatre faces (10C, 10D, 10E, 10F) joignant la face supérieure (10A) et la face inférieure (10B), dont deux faces transversales (10E, 10F) opposées et deux faces latérales (10C, 10D) opposées,
au moins l'une des faces latérales (10C, 10D) délimitant un béquet latéral (12) d'appui vertical de l'entrevous sur une solive (4) de support, l'entrevous (1) présentant sur la ou chaque face latérale (10C, 10D) délimitant un béquet latéral d'appui (12), une entaille longitudinale (20) en coin, par exemple un entaille à angle droit, formant deux faces contigües :
- une face d'appui vertical (18) sur la solive de support (4) correspondante et délimitant la partie inférieure du béquet latéral d'appui respectif (12) ; et
- sous le béquet latéral d'appui (12), une face d'appui horizontal (22) sur la même solive de support (4),
**caractérisé en ce que** l'entrevous (1) présente, pour la ou chaque face latérale délimitant un béquet latéral d'appui, au moins une fente longitudinale (30) interne ouverte et non traversante s'étendant respectivement depuis ladite face latérale au niveau de la partie inférieure de la face d'appui horizontal (22) ou sous la face d'appui horizontal (22), vers l'intérieur du corps de l'entrevous (1).

2. Entrevous (1) selon la revendication 1, dans lequel la ou chaque fente (30) a une géométrie et une position adaptées pour qu'une augmentation de la charge verticale sur la face supérieure (10A) de l'entrevous (1), notamment sur la portion centrale de la face supérieure (10A), induise un écartement des faces opposées d'appui horizontal (22) lorsque l'entrevous (1) est en appui sur les solives de support (4).

3. Entrevous (1) selon la revendication 1 ou 2, dans lequel la ou chaque fente (30) présente une portion dont au moins une inclinaison locale est comprise entre 0° et 60° par rapport à l'horizontale, par exemple une fente de section transversale courbe ou droite.

4. Entrevous (1) selon l'une quelconque des revendications précédentes, dans lequel la ou chaque fente (30) est ouverte sur une largeur inférieure ou égale 5mm.

5. Entrevous (1) selon l'une quelconque des revendications précédentes, dans lequel la ou chaque fente (30) est ouverte sur une profondeur maximale d'au moins 20mm, de préférence sur une profondeur d'au moins 50mm.

6. Entrevous (1) selon l'une quelconque des revendications précédentes, dans lequel l'entrevous (1) présente une languette (24) faisant saillie latéralement par rapport au béquet latéral (12) correspondant, et destinée à s'insérer sous la solive de support (4) sur laquelle ledit béquet latéral (12) vient prendre appui.

7. Entrevous (1) selon la revendication 6, dans lequel la bouche de la ou chaque fente (30) est au niveau de la languette (24) ou au-dessus de la languette (24) ou de préférence au niveau de l'arrête (32) formée à la jonction de la languette (24) et de ladite face verticale d'appui horizontal (22), du côté de la languette (24) et/ou du côté opposé à la languette (24).

8. Procédé de fabrication d'un entrevous (1) de coffrage de plancher selon l'une quelconque des revendications précédentes.

9. Procédé de fabrication d'un entrevous (1) selon la revendication 8, dans lequel la ou chaque fente (30) est découpée dans le corps de l'entrevous (1), par exemple au moyen d'un fil.

10. Procédé de construction d'un plancher comprenant une étape de mise en place d'entrevous (1) sur des solives (4) de support pour former un coffrage étanche, et un étape de coulée d'une chape de béton sur le coffrage ainsi formé, dans lequel au moins certains des entrevous, par exemple tous les entrevous, sont selon le préambule de la revendication 1 et sont **caractérisés en ce qu'** ils présentent, pour la ou chaque face latérale délimitant un béquet latéral d'appui (12), au moins une fente longitudinale (30) interne ouverte et non traversante s'étendant respectivement depuis ladite face latérale au niveau de la face d'appui horizontal (22) ou sous la face d'appui horizontal (22), vers l'intérieur du corps de l'entrevous (1).

11. Procédé selon la revendication 10, dans lequel au moins certains des entrevous, par exemple tous les entrevous, sont selon l'une quelconque des revendications 1 à 7.

## Patentansprüche

1. Verschalungsblindboden (1) für Decken mit einem Körper aus Kunststoffmaterial mit Wabenstruktur, wobei der Blindboden (1) begrenzt ist durch eine obere Fläche (10A), eine untere Fläche (10B) und vier Flächen (10c, 10D, 10E, 10F), die die obere Fläche (10A) und die untere Fläche (10B) zusammenfügen, davon zwei einander gegenüberliegende Querflächen (10E, 10F) und zwei einander gegenüberliegende seitliche Flächen (10C, 10D),
wobei mindestens eine der seitlichen Flächen (10C, 10D), einen seitlichen Stützvorsprung (12) vertikal des Blindbodensauf einem Trägerbalken (4) begrenzt, wobei der Blindboden (1) auf der oder jeder seitlichen Fläche (10C, 10D), die einen seitlichen Stützvorsprung (12) begrenzt, eine längliche keilförmige Einkerbung (20), beispielweise eine rechtwinklige Einkerbung, aufweist, die zwei aneinander angrenzende Flächen bildet:
- eine vertikale Stützfläche (18) auf dem entsprechenden Trägerbalken (4), die den unteren Teil des jeweiligen seitlichen Stützvorsprungs (12) begrenzt; und
- eine Fläche zum horizontalen Stützen (22) auf demselben Trägerbalken (4), unter dem seitlichen Stützvorsprung (12),
**dadurch gekennzeichnet, dass** der Blindboden (1) auf der oder auf jeder seitlichen Fläche, die einen seitlichen Stützvorsprung begrenzt, mindestens einen länglichen inneren, offenen und nicht durchgehenden Spalt (30) aufweist, der sich jeweils auf Höhe des unteren Teils der Fläche zum horizontalen Stützen (22) oder unterhalb der Fläche zum horizontalen Stützen (22) von der seitlichen Fläche in Richtung des Inneren des Blindbodenkörpers (1) erstreckt.

2. Blindboden (1) nach Anspruch 1, wobei der oder jeder Spalt (30) eine Geometrie und eine Position aufweist, die angepasst sind, dass eine Zunahme der vertikalen Last aufder oberen Fläche (10A) des Blindbodens (1), insbesondere auf dem mittleren Abschnitt der oberen Fläche (10A), eineBeabstandung der einander gegenüberliegenden horizontalen Stützflächen (22) verursacht, wenn der Blindboden (1) auf den Trägerbalken (4) gestützt ist.

3. Blindboden (1) nach Anspruch 1 oder 2, wobei der oder jeder Spalt (30) einen Abschnitt aufweist, der zumindest eine lokale Neigung im Bereich zwischen 0° und 60° in Bezug auf die Horizontale aufweist, beispielsweise ein Spalt mit gewölbtem oder geradem Querschnitt.

4. Blindboden (1) nach einem der vorhergehenden Ansprüche, wobei der oder jeder Spalt (30) auf eine Breite von weniger oder gleich 5 mm geöffnet ist.

5. Blindboden (1) nach einem der vorhergehenden Ansprüche, wobei der oder jeder Spalt (30) auf eine maximale Tiefe von mindestens 20 mm, vorzugsweise auf eine Tiefe von mindestens 50 mm geöffnet ist.

6. Blindboden (1) nach einem der vorhergehenden Ansprüche, wobei der Blindboden (1) eine Zunge (24) aufweist, die in Bezug auf den entsprechenden seitlichen Vorsprung (12) übersteht, und dazu bestimmt ist, unter dem Trägerbalken (4), auf den der seitliche Vorsprung (12) gestützt ist, aufgenommen zu werden.

7. Blindboden (1) nach Anspruch 6, wobei die Mündung des oder jedes Spalts (30) sich auf der Höhe der Zunge (24) oder unterhalb der Zunge (24) oder vorzugsweise auf Höhe der Kante (32), die an der Verbindungsstelle der Zunge (24) und der vertikalen Fläche zum horizontalen Stützen (22) auf der Seite der Zunge (24) und/oder auf der der Zunge (24) gegenüberliegenden Seite gebildet ist, befindet.

8. Verfahren zur Herstellung eines Verschalungsblindbodens (1) für Decken nach einem der vorhergehenden Ansprüche.

9. Verfahren zur Herstellung einesBlindbodens (1) nach Anspruch 8, wobei der oder jeder Spalt (30) aus dem Körper des Blindbodens ausgeschnitten wird, beispielsweise mittels eines Drahts.

10. Verfahren zurKonstruktion einer Decke, umfassend einen Schritt des Aufsetzens des Blindbodens (1) auf die Trägerbalken (4) zum Bilden einer dichten Verschalung, und umfassend einen Schritt des Vergießens einer Betonschicht auf die so gebildete Verschalung, wobei mindestens bestimmte Blindböden, beispielsweise alle Blindböden, gemäß dem Oberbegriff von Anspruch 1 ausgestaltet sind und **dadurch gekennzeichnet sind, dass** sie auf der oder jeder seitlichen Fläche, die einen seitlichen Stützvorsprung (12) begrenzt, mindestens einen inneren, offenen und nicht durchgehenden Spalt (30) aufweisen, der sich jeweils auf Höhe der Fläche zum horizontalen Stützen (22) oder unterhalb der horizontalen Stützfläche (22) von der seitlichen Fläche in Richtung des Inneren des Blindbodenkörpers (1) erstreckt.

11. Verfahren nach Anspruch 10, wobei mindestens bestimmte Blindböden, beispielsweise alle Blindböden, nach einem der Ansprüche 1 bis 7 ausgestaltet sind.

## Claims

1. Floor formwork structural floor unit (1), the body of which is made of cellular plastic material, the structural floor unit (1) being delimited by a top face (10A), a bottom face (10B) and four faces (10C, 10D, 10E, 10F) joining the top face (10A) and the bottom face (10B), including two opposing transverse faces (10E, 10F) and two opposing lateral faces (10C, 10D), at least one of the lateral faces (10C, 10D) delimiting a lateral spoiler (12) of the structural floor unit bearing vertically on a supporting joist (4), the structural floor unit (1) having, on the or each lateral face (10C, 10D) delimiting a lateral bearing spoiler (12), a wedge-shaped longitudinal notch (20), for example a right-angled notch, forming two contiguous faces:
- a face (18) bearing vertically on the corresponding supporting joist (4) and delimiting the bottom part of the respective lateral bearing spoiler (12); and
- under the lateral bearing spoiler (12), a face (22) bearing horizontally on the same supporting joist (4),
**characterized in that** the structural floor unit (1) has, for the or each lateral face delimiting a lateral bearing spoiler, at least one open and non-through internal longitudinal slot (30) extending respectively from said lateral face at the level of the bottom part of the horizontally bearing face (22) or under the horizontally bearing face (22), towards the interior of the body of the structural floor unit (1).

2. Structural floor unit (1) according to Claim 1, in which the or each slot (30) has a geometry and a position that are suitable for an increase in the vertical load on the top face (10A) of the structural floor unit (1), notably on the central portion of the top face (10A), to induce a separation of the opposing horizontally bearing faces (22) when the structural floor unit (1) is bearing on the supporting joists (4).

3. Structural floor unit (1) according to Claim 1 or 2, in which the or each slot (30) has a portion with at least one local inclination that is between 0° and 60° relative to the horizontal, for example a slot of curved or straight-line cross section.

4. Structural floor unit (1) according to any one of the preceding claims, in which the or each slot (30) is open over a width less than or equal to 5 mm.

5. Structural floor unit (1) according to any one of the preceding claims, in which the or each slot (30) is open to a maximum depth of at least 20 mm, preferably to a depth of at least 50 mm.

6. Structural floor unit (1) according to any one of the preceding claims, in which the structural floor unit (1) has a tongue (24) protruding laterally relative to the corresponding lateral spoiler (12), and intended to be inserted under the supporting joist (4) on which said lateral spoiler (12) bears.

7. Structural floor unit (1) according to Claim 6, in which the mouth of the or each slot (30) is at the level of the tongue (24) or above the tongue (24) or preferably at the level of the edge (32) formed at the junction of the tongue (24) and of said horizontally bearing vertical face (22), on the side of the tongue (24) and/or on the side opposite the tongue (24).

8. Method for manufacturing a floor formwork structural floor unit (1) according to any one of the preceding claims.

9. Method for manufacturing a structural floor unit (1) according to Claim 8, in which the or each slot (30) is cut in the body of the structural floor unit (1), for example by means of a wire.

10. Method for constructing a floor comprising a step of installing structural floor units (1) on supporting joists (4) to form a tight formwork, and a step of pouring a concrete screed onto the duly formed formwork, in which at least some of the structural floor units, for example all the structural floor units, are according to the preamble of Claim 1 and are **characterized in that** they have, for the or each lateral face delimiting a lateral bearing spoiler (12), at least one open and non-through internal longitudinal slot (30) extending respectively from said lateral face at the level of the horizontally bearing face (22) or under the horizontally bearing face (22), towards the interior of the body of the structural floor unit (1).

11. Method according to Claim 10, in which at least some of the structural floor units, for example all the structural floor units, are according to any one of Claims 1 to 7.
